# EUROPÄISCHE PATENTSCHRIFT

(11) **EP 0 886 247 B1**
(45) Veröffentlichungstag und Bekanntmachung des Hinweises auf die Patenterteilung: **28.05.2003**
(21) Anmeldenummer: 98100090.4
(22) Anmeldetag: 07.01.1998
(51) Int. Cl.: G07D 5/08

(54) **Verfahren und Schaltungsanordnung zur Prüfung von Münzen**
Method and circuit for testing coins
Méthode et circuit pour l'examen de pièces de monnaie

(30) Priorität: 21.06.1997 DE 19726449
(43) Veröffentlichungstag der Anmeldung: 23.12.1998
(73) Patentinhaber: National Rejectors Inc. GmbH, 21614 Buxtehude (DE)
(72) Erfinder: Cohrs, Hans-Ulrich, 21640 Horneburg (DE); Meyer, Wilfried, 21614 Buxtehude (DE)
(74) Vertreter: Patentanwälte Hauck, Graalfs, Wehnert, Döring, Siemons, Schildberg

(56) Entgegenhaltungen:
- EP-A- 0 336 018
- DE-A- 4 339 543

## Beschreibung

Die Erfindung bezieht sich auf ein Verfahren zur Prüfung von Münzen nach dem Oberbegriff des Patentanspruchs 1.

Es ist bekannt, induktive Anordnungen zur Münzprüfung zu verwenden. Ein typischer induktiver Sensor besteht aus einer Primärspule und einer Sekundärspule, durch deren Magnetfeld die Münzen hindurchlaufen. Je nach Beschaffenheit der Münze findet eine Dämpfung des Primärsignals statt. Die Dämpfung ist auch abhängig von der gewählten Frequenz des Primärsignals. Bei einer hohen Frequenz und einem weitgehend unmagnetischen Material findet bei einer relativ hohen Frequenz ein sogenannter Skineffekt statt, und die bei einem derartigen Signal verursachte Dämpfung läßt eine Aussage über die Oberflächenbeschaffenheit einer Münze zu. Bei niedrigen Frequenzen dringt das Feld weiter in die Münze ein, so daß eine Aussage getroffen werden kann über die Art des Materials im Inneren der Münze, aber auch über ihre Dicke. Für jedes Sendesignal ist eine eigene Spulenanordnung erforderlich. Eine Mehrzahl von Spulenoder Sondenanordnungen erfordert einen entsprechenden Platz im Münzprüfer, der häufig nicht zur Verfügung steht. Außerdem ist eine aus vielen Sensoren bestehende Münzprüfanordnung naturgemäß aufwendig. Deshalb werden bei bekannten Münzprüfern üblicherweise nur zwei Sonden verwendet, von denen eine mit hoher und die andere mit niedriger Frequenz betrieben wird.

Es ist bekannt, eine Sondenanordnung mit Signalen unterschiedlicher Frequenz zu speisen, die zeitlich versetzt sind. Aus der EP 0 336 018 ist auch bekannt, die Primärspule einer Sondenanordnung mit einem Sendesignal zu speisen, das geradzahlige oder ungeradzahlige Harmonische enthält. Die Sekundärspulenanordnung besteht aus einer Mehrzahl von Sekundärspulen, denen Frequenzfilter zugeordnet sind. Dadurch werden gleichzeitig auftretende Ausgangssignale unterschiedlicher Frequenz erhalten. Damit ist es möglich, eine genauere Aussage über die Beschaffenheit der zu prüfenden Münzen zu erhalten. Nachteilig ist jedoch, daß eine Mehrzahl von Sekundärspulen erforderlich ist, welche wiederum einen Platzbedarf haben und auch einen entsprechenden Aufwand verursachen. Schließlich ergibt sich durch die Aufspaltung des Sendesignals in die verschiedenen Frequenzanteile eine Verschlechterung des Meßergebnisses im Hinblick auf seinen Pegel.

Der Erfindung liegt die Aufgabe zugrunde, ein Verfahren zum Prüfen von Münzen anzugeben, das befriedigende Meßergebnisse zur Folge hat, ohne daß der mechanische und Platzaufwand ins Gewicht fällt.

Diese Aufgabe wird durch die Merkmale des Patentanspruchs 1 gelöst.

Wie bei dem weiter oben beschriebenen bekannten Verfahren wird die Primärspule einer Spulenanordnung mit einem Sendesignal gespeist, das eine Mehrzahl von geradzahligen oder ungeradzahligen Harmonischen enthalten kann Dies ist zum Beispiel der Fall bei einer Rechteck- oder einer Dreieckspannung. Ein derartiges Sendesignal wird von einer Münze in charakteristischer Weise gedämpft. Die Dämpfung ist jedoch frequenzabhängig, wie oben erläutert. Die Frequenzen der Oberschwingungen sind abhängig davon, in welchem Bereich des Primärsignals man sich befindet. Diese Tatsache wird bei der Erfindung ausgenutzt, indem ein Abschnitt, vorzugsweise eine halbe oder ganze Periode des Sendesignals in einzelne, zeitlich vorzugsweise gleich beabstandete Schaltschritte unterteilt wird. Die Meßwerte des Sekundärsignals zu einem bestimmten Schaltschritt werden mit Hilfe geeigneter schaltungstechnischer Maßnahmen zu einer Kurve verbunden, die auch als Hüllkurve bezeichnet werden kann. Ist eine Unterteilung in zehn Schaltschritte vorgenommen, ergeben sich entsprechend zehn Hüllkurven. Für die Durchführung des Verfahrens ist die Frequenz des Sendesignals so zu wählen, daß in der Zeit, welche eine Münze benötigt, zwischen Primär- und Sekundärspule hindurchzulaufen, eine Vielzahl von Perioden als Sendesignal erzeugt wird. Die auswertbare Zeit beträgt 60 ms oder mehr. Daher läßt sich auch für diese relativ kurze Zeit bei entsprechender Frequenz des Primärsignals eine Vielzahl von Meßwerten pro Zeitschaltschritt ermitteln.

Die auf diese Weise erhaltenen Hüllkurven sind charakteristisch für die Beschaffenheit einer Münze und können in entsprechender Weise ausgewertet werden. So ist zum Beispiel das Verhältnis der Amplituden der Hüllkurven ein charakteristisches Maß. Ferner können Flächenintegrale von den Hüllkurven gebildet werden, welche dann mit entsprechenden Sollwerten verglichen werden. Ferner können die Quotienten aus zwei oder mehr Hüllkurven ermittelt werden. Diese Art der Auswertung ist möglich, weil alle Meß- oder Hüllkurven absolut zeitgleich auftreten.

Bei dem erfindungsgemäßen Verfahren wird auch eine gute Unabhängigkeit von der Laufruhe der Münze erhalten. Bekanntlich besteht die Gefahr, daß eine Münze während des Durchlaufs auf der Laufbahn durch die Spulenanordnung nicht absolut erschütterungsfrei rollt, sondern in Vibrationen versetzt wird, was sich nachteilig auf das Meßsignal auswirken kann. Bei dem erfindungsgemäßen Verfahren werden schädliche Folgen derartiger Phänomene weitgehend ausgeschaltet.

Die Zahl und/oder die Lage der Schaltschritte kann verändert werden, und zwar nach Maßgabe der jeweils durchlaufenden Münze, wobei die erste Durchlaufphase dazu dient, eine Grobbestimmung vorzunehmen (z.B. ferromagnetisch - nicht magnetisch), um ggf. nach entsprechender Änderung in der zweiten Phase eine Feinbestimmung durchzuführen. Alternativ können vorgeschaltete Meßsysteme mit ihrem Signal vorgeben, mit welcher Art von Schaltschritten eine Messung erfolgen soll. In beiden Fällen findet die Umstellung oder Veränderung verzögerungsfrei statt, weil weder das Sendesignal noch das Empfangssignal geändert wird.

Bei der Erfindung wird nur eine Sondenanordnung und eine Grundfrequenz benötigt. Eine gegenseitige Beeinflussung von Systemen mit mehreren Sonden und Frequenzen findet nicht statt, obwohl eine Vielzahl von Frequenzen des Empfangssignals physikalisch ausgewertet wird.

Ein weiterer Vorteil der Erfindung liegt darin, daß der Durchmesser der Sonde relativ klein gewählt werden kann, was besonders günstig für die Prüfung von Bicolor-Münzen ist. Die Meßaussage ist bei der Erfindung nicht abhängig von der Größe der Induktivität.

Eine Schaltungsanordnung zur Durchführung des erfindungsgemäßen Verfahrens sieht einen Taktgeber vor, der einen Kurvengenerator ansteuert. Der Kurvengenerator erzeugt das Primär- oder Sendesignal, das auf die Primärspule gegeben wird. Eine Frequenzteilerstufe dient zur Unterteilung des Taktsignals in einer Anzahl von Schaltschritten. Die Frequenzteilerstufe wird daher mit einer Signalverarbeitungseinheit verbunden, welche das Ausgangssignal der Sekundärspule den Schaltschritten wiederkehrend zuordnet zwecks Bildung von Hüllkurven, wie dies oben beschrieben wurde. In welcher Weise die Hüllkurven ausgewertet werden, ist letztlich davon abhängig, welche Methode zu den besten Ergebnissen führt.

Die Signalverarbeitungseinheit kann zum Beispiel eine Sample & Hold-Schaltung sein, die von einem Multiplexer angesteuert wird, der als Schalter fungiert zwecks Zuordnung der Meßwerte des Sekundär- oder Meßsignals zu den einzelnen Schaltschritten. Alternativ kann auch ein sogenannter Prozessor verwendet werden, der in der beschriebenen Art und Weise eine digitale Signalverarbeitung vornimmt. Er steuert sowohl die Primär- als auch die Sekundärspule, d.h. erzeugt das Eingangssignal von gewünschter Kurvenform und verarbeitet das Empfangssignal der Sekundärspule.

Bei der Erfindung ist eine Höchstzahl von störenden Parametern ausgeschaltet, denen sonst mit erhöhtem Aufwand begegnet werden mußte. Sie benötigt keinen Schwingkreis, der naturgemäß außer der Spule mindestens einen Kondensator und einen Widerstand enthält. Diese Bauteile beeinflussen bekanntlich die Meßwerte. Außerdem vergrößern sie die Einschwingzeit für das Sensorsystem. Die Erfindung benötigt nur eine Spule und einen unabhängig programmierbaren Signalgenerator, der ohnehin Bestandteil eines eingesetzten Mikroprozessors ist.

Die Erfindung wird nachfolgend anhand von Zeichnungen näher erläutert.
- Fig. 1: zeigt ein Diagramm für ein Meßsignal, das von einer Rechteckspannung erzeugt wird.
- Fig. 2: zeigt ein Blockschaltbild einer Schaltungsanordnung zur Durchführung des erfindungsgemäßen Verfahrens.
- Fig. 3: zeigt eine Anzahl von Meßkurven, die mit Hilfe des erfindungsgemäßen Verfahrens für eine 2-DM-Münze erzeugt worden sind.
- Fig. 4: zeigt eine Anzahl von Meßkurven, die mit einer Bicolormünze erzeugt worden sind.

Wird auf eine Spulenanordnung, die aus einer Primärspule und einer Sekundärspule besteht, ein relativ periodisches Signal gegeben, das Rechteckform hat und wird dieses Signal durch eine Münze im Feld der Spulenanordnung gedämpft, ergibt sich zum Beispiel eine Kurve 10 in Fig. 1. Man erkennt, daß eine starke Dämpfung des Signals an den Flanken des Rechtecks auftritt, während zwischen den Flanken die Dämpfung relativ klein ist. Eine derartige Dämpfung ist zum Beispiel typisch für eine unmagnetische Münze, die einem Feld bestimmter Frequenz ausgesetzt ist.

Bei einer Schaltungsanordnung nach Fig. 2 ist die Primärspule mit 12 und die Sekundärspule mit 14 bezeichnet. Zwischen den Spulen 12, 14 ist eine Münze 16 angedeutet. Die Rechteckspannung wird im Kurvenformgenerator 18 erzeugt, der von einem Taktgeber 20 angesteuert wird. Der Taktgeber 20 bestimmt die Frequenz und der Kurvengeber 18 die Form des Spannungssignals, das auf die Primärspule 12 gegeben wird.

Eine Frequenzteilerstufe 22 unterteilt das Taktsignal in eine Reihe von Schritten, beispielsweise acht, wie in Fig. 1 dargestellt. Die Frequenzteilerstufe 22 ist mit einem Multiplexer 24 verbunden. Der Multiplexer 24 schaltet mithin das Ausgangs- bzw. Sekundär- bzw. Meßsignal im Takt der Zeitschaltschritte t1 bis t8 durch auf eine Sample & Hold-Schaltung 26. Diese ist mit einem Analog-Digitalwandler 28 verbunden. Somit werden die Meßwerte, die jeweils einem Zeitschaltschritt zugeordnet sind, zu einer Kurve geformt, die mit Hilfe des A/D-Wandlers wiederum in digitale Signale umgewandelt werden kann. In den Figuren 3 und 4 sind zwei Beispiele für derartige Kurvenformen dargestellt.

Fig. 3 zeigt die Hüllkurven für eine 2-DM-Münze, welche bekanntlich zu 75% aus Kupfer und 25% aus Nickel besteht, wobei der Kern aus Nickel ist. Entsprechend den Zeitschaltschritten t1 bis t8 nach Fig. 1 sind acht Hüllkurven erzeugt, die zeitgleich auftreten und sich durch einen unterschiedlichen Verlauf auszeichnen. Die Hüllkurven zeigen, daß eine unterschiedliche Dämpfung besteht je nachdem, welcher Abschnitt einer Periode oder einer halben Periode des Sendesignals betrachtet wird. Wie ohne weiteres ersichtlich, ermöglichen die Hüllkurven vielfältige Auswertungsmöglichkeiten, wie Auswertung der absoluten Amplituden, Vergleich von einzelnen Amplituden der Hüllkurven miteinander, Flächenintegrale der einzelnen Hüllkurven bzw. Kombination einzelner Flächenintegrale, Quotienten aus zwei oder mehr Meßkurven und dergleichen mehr. Die jeweils zugrunde gelegten Kriterien werden mit entsprechenden im Münzprüfer gespeicherten Referenzwerten verglichen zur Bildung eines Annahme- oder Rückgabesignals in bekannter Weise.

Fig. 4 zeigt eine Anzahl von Meß- oder Hüllkurven für eine sogenannte Bicolormünze, deren Kern aus einem anderen Material besteht als der um den Kern herum angeordnete Ring. Auch hierbei läßt sich eine Auswertung vornehmen, wie sie oben angedeutet wurde.

Statt einer Rechteckspannung als Primärsignal läßt sich auch eine Dreieckspannung verwenden. Bekanntlich führen Rechteckspannungen zu ungeradzahligen Harmonischen und Dreieckspannungen zu geradzahligen Harmonischen. Die Auswahl der Kurvenform hängt naturgemäß von dem gewählten Auswerteverfahren, der Art der Münze und möglicherweise auch von der Signalverarbeitung ab.

## Patentansprüche

1. Verfahren zur Prüfung von Münzen mit einer induktiv arbeitenden Sensoranordnung, die eine Primärspule (12) und eine Sekundärspule (14) aufweist, deren Feld von einer Münze (16) durchquert wird, bei dem die Primärspule mit einem periodischen Sendesignal (10) gespeist wird, das vorzugsweise Harmonische enthält und bei dem eine Auswertevorrichtung die Signale der Sekundärspule auswertet zwecks Erzeugung eines Annahme- oder Rückgabesignals, **gekennzeichnet durch** folgende Verfahrensschritte:
- Einen periodisch wiederkehrenden Abschnitt des Sendesignals wird in eine Anzahl von Schaltschritten zugeordnet
- Aus den Werten des Empfangssignals der einzigen Sekundärspule werden bei den jeweiligen sich mit der Frequenz des Sendesignals wiederholenden Schaltschritten Hüllkurven gebildet und
- Die Auswertevorrichtung bildet aus der Anzahl der zeitgleich erzeugten Hüllkurven mindestens ein Kriterium zwecks Erzeugung des Annahme- oder Rückgabesignals.

2. Verfahren nach Anspruch 1, **dadurch gekennzeichnet, daß** die Zahl und/oder die Lage der Schaltschritte veränderbar ist.

3. Verfahren nach Anspruch 1 oder 2, **dadurch gekennzeichnet, daß** eine ganze oder eine halbe Periode des Sendesignals oder ein Abschnitt davon jeweils in einer Anzahl von zeitlich gleich beabstandeten Schaltschritten unterteilt wird.

4. Verfahren nach Anspruch 2 oder 3, **dadurch gekennzeichnet, daß** die Änderung während des Durchlaufs der Münze erfolgt und abhängig ist von dem durch die Auswertevorrichtung gebildeten Kriterium in der ersten Durchlaufphase der Münze, vorzugsweise bis zur Hälfte des Durchlaufs.

5. Schaltungsanordnung zur Durchführung des Verfahrens nach einem der Ansprüche 1 bis 4, mit einem von einem Taktgeber (20) angesteuerten Kurvengenerator (18), der mit einer Primärspule (12) verbunden ist, einer Frequenzteilerstufe (22), die einen Abschnitt der Periode des Taktgebersignals in eine Anzahl von Schaltschritten (t1 bis tn) unterteilt, einer mit einer einzigen Sekundärspule (14) verbundenen Signalverareitungseinheit (26), die Werte des Ausgangssignals der Sekundärspule (14) den Schaltschritten wiederkehrend zuordnet und daraus pro wiederkehrendem Schaltschritt (t1 is tn) eine Hüllkurve bildet und eine Auswerteeinheit die Werte der Hüllkurve mit Referenzwerten vergleicht zur Erzeugung eines Annahme- oder Rückgabesignals.

6. Schaltungsanordnung nach Anspruch 5, **dadurch gekennzeichnet, daß** die Signalverarbeitungseinheit von einem von der Frequenzteilerstufe (22) gesteuerten Multiplexer (24) aufweist, an den eine Sample & Hold-Schaltung (26) angeschlossen ist.

7. Schaltungsanordnung zur Durchführung des Verfahrens nach einem der Ansprüche 1 bis 4, **dadurch gekennzeichnet, daß** mit der Primärspule und der Sekundärspule ein Mikroprozessor verbunden ist zur Bildung des Sendesignals mit vorgegebener Kurvenform und des gewünschten Zeitrasters für die Schaltschritte sowie zur Digitalisierung der Hüllkurven.

## Claims

1. A method for testing coins by an inductively operating sensor assembly having a primary coil (12) and a secondary coil (14) the field of which is traversed by a coin (16), wherein the primary coil is fed with a periodically transmission signal (10) which preferably contains harmonics, and wherein a evaluation device evaluates the signals from the secondary coil for the generation of an acceptance or rejection signal, **characterized by** the following process steps:
- A periodically recurring portion of the transmitted signal is associated with a number of switching steps
- Envelopes are formed from the values of the signal received by the single secondary coil during the respective switching steps repeating at the frequency of the transmission signal, and
- The evaluation device forms at least one criterium from the number of the isochronously generated envelopes for the generation of an acceptance or rejection signal.

2. The method according to claim 1, **characterized in that** the number and/or location of the switching steps in invariable.

3. The method according to claim 1 or 2, **characterized in that** a full period or half a period of the transmission signal or a portion thereof is subdivided into a number of switching steps each the intervals between which are equal in time.

4. The method according to claim 2 or 3, **characterized in that** the variation takes place during the passage of the coin and is dependent on the criterium formed by the evaluation device in the first phase of coin passage, preferably up to the midway of the passage.

5. A circuit configuration for implementing the method according to any one of claims 1 to 4, comprising a curve generator (18) driven by a clock generator (20) which is connected to a primary coil (12), a frequency divider stage (22) which subdivides a portion of the period of the clock generator signal into a number of switching steps (t1 to tn), a signal processing unit (26) connected to a single secondary coil (14) which recurrently associates the values of the output signal of the secondary coil with the switching steps and forms an envelope therefrom for each recurring switching step (t1 to tn), and a evaluation device which compares the values of the envelope to reference values for the generation of an acceptance or rejection signal.

6. The circuit configuration according to claim 5, **characterized in that** the signal procesing unit has a multiplexer (24) controlled by the frequency divider stage (22) to which a sample & hold circuit (26) is connected.

7. The circuit configuration for implementing the method according to any one of claims 1 to 4, **characterized in that** the primary coil and the secondary coil have connected thereto a microprocessor for the formation of the transmission signal with a predetermined curve shape and the desired time pattern for the switching steps and for a digitization of the envelopes.

## Revendications

1. Procédé de contrôle de pièces de monnaie, comprenant un agencement de capteurs fonctionnant par induction, qui comporte une bobine primaire (12) et une bobine secondaire (14), dont le champ est traversé par une pièce de monnaie (16), dans lequel la bobine primaire est alimentée par un signal d'émission (10) périodique, qui contient de préférence des harmoniques et dans lequel un dispositif d'analyse évalue les signaux de la bobine secondaire en vue de générer un signal d'acceptation ou de renvoi, **caractérisé par** les étapes suivantes :
- un nombre de pas de commutation est associé à une partie périodiquement récurrente du signal d'émission,
- des enveloppantes sont formées à partir des valeurs du signal de réception de la seule bobine secondaire, à chaque pas de commutation se répétant avec la fréquence du signal d'émission,
- le dispositif d'analyse forme, à partir du nombre d'enveloppantes générés au même moment, un critère en vue de générer le signal d'acceptation ou de renvoi.

2. Procédé selon la revendication 1, **caractérisé en ce que** le nombre et/ou la position des pas de commutation peuvent être variés.

3. Procédé selon la revendication 1 ou 2, **caractérisé en ce qu'**une période entière ou une demi-période du signal d'émission ou une partie de celui-ci est respectivement subdivisé en un nombre de pas de commutation à même distance dans le temps.

4. Procédé selon la revendication 2 ou 3, **caractérisé en ce que** la variation est effectuée pendant le passage de la pièce de monnaie et dépend du critère généré par le dispositif d'analyse dans la première phase de passage de la pièce de monnaie, de préférence jusqu'à la moitié du passage.

5. Agencement de circuit destiné à la mise en oeuvre du procédé selon une des revendications 1 à 4, comprenant un générateur de courbes (18), qui est commandé par un générateur de rythme (20) et est relié à une bobine primaire (12), un niveau de diviseur de fréquence (22), qui subdivise une partie de la période du signal du générateur de rythme en un nombre de pas de commutation (t1 à tn), une unité de traitement du signal (26) reliée à une seule bobine secondaire (14), qui associe de manière récurrente des valeurs du signal de sortie de la bobine secondaire (14) aux pas de commutation et génère à partir de là une enveloppante pour chaque pas de commutation récurrente (t1 à tn), et une unité d'analyse qui compare les valeurs de l'enveloppante avec des valeurs de référence en vue de générer un signal d'acceptation ou de renvoi.

6. Agencement de circuit selon la revendication 5, **caractérisé en ce que** l'unité de traitement du signal comporte un multiplexeur (24), qui est commandé par le niveau de diviseur de fréquence (22) et auquel est raccordé un circuit d'échantillonnage et blocage (26).

7. Agencement de circuit destiné à la mise en oeuvre du procédé selon une des revendications 1 à 4, **caractérisé en ce qu'**un microprocesseur est relié à la bobine primaire et à la bobine secondaire pour générer le signal d'émission avec une forme de courbe prédéfinie et la grille de temps souhaitée pour les pas de commutation, ainsi que pour numériser les enveloppantes.
